# EUROPÄISCHE PATENTSCHRIFT

(11) **EP 0 219 534 B1**
(45) Veröffentlichungstag und Bekanntmachung des Hinweises auf die Patenterteilung: **15.03.1989**
(21) Anmeldenummer: 86902761.5
(22) Anmeldetag: 16.04.1986
(51) Int. Cl.: E05F 15/02

(54) **DREHANTRIEB, INSBESONDERE FÜR FAHRZEUGTÜREN**
ROTARY DRIVE, PARTICULARLY FOR VEHICLE DOORS
ENTRAINEMENT ROTATIF, EN PARTICULIER POUR PORTES DE VEHICULES

(30) Priorität: 16.04.1985 AT 1139/85
(43) Veröffentlichungstag der Anmeldung: 29.04.1987
(73) Patentinhaber: IFE Industrie-Einrichtungen Fertigungs-Aktiengesellschaft, A-3340 Waidhofen a.d. Ybbs (AT)
(72) Erfinder: FINK, Martin, A-3340 Waidhofen a.d. Ybbs (AT)
(74) Vertreter: Barger, Erich, Dipl.-Ing.
(86) Internationale Anmeldenummer: AT8600034
(87) Internationale Veröffentlichungsnummer: WO8606131

(56) Entgegenhaltungen:
- AT-B- 342 478
- FR-A- 598 627
- FR-A- 2 328 093
- FR-A- 2 411 293
- GB-A- 2 073 815

## Beschreibung

Die Erfindung bezieht sich auf einen Drehantrieb, insbesondere für Fahrzeugtüren, bei dem die Kolbenbewegung einer hydraulischen oder pneumatischen Kolben-Arbeitszylinder-Einheit mittels Rollenpaaren, die in geneigte Schlitze, welche in koaxial ineinander angeordneten Zylindern vorgesehen sind, eingreifen, in eine Drehbewegung eines dieser Zylinder, der mit der Abtriebswelle verbunden ist, umgesetzt wird, wobei die Schlitze an ihren Enden in eine axiale Richtung übergehen.

Die bekannten Drehantriebe dieser Art (siehe z. B. AT-B-342 478) weisen den Nachteil auf, daß sie oft den schweren Bedingungen, denen sie ausgesetzt sind, nicht entsprechen. Vor allem zeigen sich immer wieder Undichtheiten im Gehäuse, vor allem im Bereich des Durchtrittes der Abtriebswelle, so daß es zu Funktionsmängeln kommt.

Die Erfindung bezweckt die Schaffung eines Drehantriebes mit dichtem Gehäuse, das jedoch die Zugänglichkeit der Bauteile des Antriebes nicht erschwert.

Erfindungsgemäß wird dieses Ziel dadurch erreicht, daß der von der Abtriebswelle durchsetzte Deckel des topfförmigen Gehäuses einen nach außen ragenden, die Abtriebswelle umgebenden Kragen aufweist und die Abtriebswelle mit einer in einer Ringnut dicht sitzenden Topfdichtung versehen ist, deren Mantel den Kragen außen übergreift und mit seinem Rand dicht am Deckel anliegt, wobei dieser an seiner vom Kragen abgewendeten Seite mit einer axial gerichteten Ringnut versehen ist, in die der Rand des topfförmigen Gehäuses dicht eingesetzt ist.

Die Erfindung bezieht sich ferner auf bauliche Ausgestaltungen des Drehantriebes.

In der Zeichnung ist der Gegenstand der Erfindung in einer beispielsweisen Ausführungsform dargestellt. Es zeigen Fig. 1 einen Axialschnitt durch den Drehantrieb und Fig. 2 einen Schnitt nach der Linie 11-11 in Fig.1.

Ein aus den Teilen 1a und 1b bestehendes topfförmiges Gehäuse 1, Fig. 2, ist mit einem Deckel 2 verschlossen, der einen Befestigungsflansch 3 für den Drehantrieb aufweist. Im Inneren des Gehäuses ist ein äußerer Zylinder 4 vorgesehen, der fest mit dem Deckel 2 und mit einem in seiner Gesamtheit mit 5 bezeichneten Kolbenzylindereinheit fest verbunden ist. Diese Einheit kann für hydraulische oder pneumatische Medien eingerichtet sein. Im Inneren des Zylinders 4 ist koaxial ein weiterer Zylinder 6 vorgesehen, der in eine den Deckel 2 durchsetzenden Abtriebswelle 7 übergeht. Der innere Zylinder ist mittels der Kugellager 8, 9 drehbar gelagert.

Beide Zylinder weisen Schlitze 10 und 11 auf, die schräg zur Achse des Antriebes verlaufen und an ihren Enden in eine axiale Richtung übergehen, wie dies die Fig. und 3 zeigen.

Auf der Kolbenstange 12 der Kolbenzylindereinheit 5 sitzt eine radial gerichtete Achse 13, auf der beiderseits Rollenpaare 14 drehbar gelagert sind. Die Rollen laufen in den Schlitzen 10 und 11. Bei einer Axialbewegung der Kolbenstange 12 wird der innere Zylinder 6 und somit die Abtriebswelle 7 gegenüber dem äußeren Zylinder 4 verdreht und auf diese Weise die Türbewegung bewirkt.

Dieser Aufbau des Drehantriebes ist bekannt und daher nicht Gegenstand der Erfindung.

Zum dichten Abschluß dieses Antriebes ist der Deckel 2 mit einem die Abtriebswelle 7 umgebenden Kragen 15 versehen, von dem zum Deckelrand hin die äußere Stirnfläche geneigt verläuft, so daß Flüssigkeiten zum Umfang abgeleitet werden. Die Abtriebswelle 7 ist mit einer Ringnut 16 versehen, in der eine Topfdichtung 17 dicht eingesetzt ist. Der Mantel 18 dieser Dichtung umgreift den Kragen 15 und der Dichtungsrand 19 liegt dicht an der Stirnfläche des Deckels 2 an. Dieser weist an der entgegengesetzten Seite eine axial gerichtete Ringnut 20 auf, in die der Rand des Gehäuses 1 dicht eingesetzt ist.

Auf diese Weise ist, wie Versuche gezeigt haben, eine völlige Abdichtung auch im rauhen Betrieb gewährleistet.

Um die Zugänglichkeit der einzelnen Bauteile zu erleichtern, ist das Gehäuse 1 vorzugsweise nach einer Ebene, die parallel zur Kolbenstange 12 verläuft, geteilt, wie dies Fig. 2 zeigt.

Die Erfindung wie in den Patentansprüchen definiert ist nicht auf die dargestellte Ausführungsform beschränkt.

## Patentansprüche

1. Drehantrieb, insbesondere für Fahrzeugtüren, bei dem die Kolbenbewegung einer hydraulischen oder pneumatischen Kolben-Arbeitszylinder-Einheit (5) mittels Rollenpaaren (14), die in geneigte Schlitze (10, 11), welche in koaxial ineinander angeordneten Zylindern (4, 6) vorgesehen sind, eingreifen, in eine Drehbewegung eines dieser Zylinder (6), der mit der Abtriebswelle (7) verbunden ist, umgesetzt wird, wobei die Schlitze (10, 11) an ihren Enden in eine axiale Richtung übergehen, dadurch gekennzeichnet, daß der von der Abtriebswelle (7) durchsetzte Deckel (2) eines topfförmigen Gehäuses (1) einen nach außen ragenden, die Abtreibswelle umgebenden Kragen (15) aufweist und die Abtriebswelle mit einer dicht auf ihr sitzenden Topfdichtung (17) versehen ist, deren Mantel (18) den Kragen außen übergreift und mit seinem Rand (19) dicht am Deckel anliegt, wobei dieser an seiner vom Kragen abgewendeten Seite mit einer axial gerichteten Nut (20) versehen ist, in die der Rand des topfförmigen Gehäuses (1) dicht eingesetzt ist.

2. Drehantrieb nach Anspruch 1, dadurch gekennzeichnet, daß das topfförmige Gehäuse (1) in einer mit der Achse der Kolbenstange (12) parallelen Ebene geteilt ist.

3. Drehantrieb nach Anspruch 1 oder 2, dadurch gekennzeichnet, daß die freie Stirnfläche des Deckels (2) vom Kragen (15) zum Umfang hin schräg verläuft.

## Claims

1. A rotary drive, particularly for vehicle doors, in which the piston movement of a hydraulic or pneumatic piston-cylinder unit (5) is converted, by pairs or rollers (14) engaging in inclined slots (10, 11) formed in cylinders (4, 6) arranged coaxially one inside the other, into a rotary movement of one of said cylinders (6) connected to the output shaft (7), the slots (10, 11) going into an axial orientation at their ends, characterised in that the cover (2) of a pot-shaped housing (1) traversed by the output shaft (7) is provided with a collar (15) which projects outwardly and which surrounds the output shaft, and the latter is provided with a pot seal (17) which sealingly bears thereon and the envelope (18) of which engages externally over the collar and the edge (19) of which bears sealingly against the cover, the latter being provided with an axial groove (20) on its side remote from the collar, the edge of the pot-shaped housing (1) engaging sealingly in said groove (20).

2. A rotary drive according to claim 1, characterised in that the pot-shaped housing (1) is divided in a plane parallel to the axis of the piston rod (12).

3. A rotary drive according to claim 1 or 2, characterised in that the free end face of the cover (2) extends at an angle from the collar (15) to the periphery.

## Revendications

1. Entraînement rotatif, notamment pour portes de véhicules, dans lequel le mouvement du piston d'une unité piston-cylindre de travail (6), hydraulique ou pneumatique, est, au moyen de paires de galets (14) s'engageant dans des fentes inclinées (10, 11) qui sont prévues dans des cylindres (4, 6) agencés coaxialement l'un dans l'autre, converti en un mouvement de rotation de l'un de ces cylindres (6) qui est lié à l'arbre de sortie (7), les fentes (10, 11) prenant en leurs extrémités une direction axiale, caractérisé par le fait que le couvercle (2) d'une enceinte en forme de pot (1), traversé par l'arbre de sortie (7), présente une collerette (15) formant saillie vers l'extérieur, entourant l'arbre de sortie, et l'arbre de sortie est muni d'un joint d'étanchéité en forme de pot (17) qui prend assise sur lui de manière étanche et dont la partie latérale périphérique (18) entoure la collerette extérieurement et s'applique, par son bord (19), de manière étanche contre le couvercle, celui-ci étant muni, sur son côté non tourné vers la collerette, d'une rainure (20) dirigée axialement, dans laquelle le bord de l'enceinte en forme de pot (1) est inséré de manière étanche.

2. Entraînement rotatif selon revendication 1, caractérisé par le fait que l'enceinte en forme de pot (1) est partagée dans un plan parallèle à l'axe de la tige de piston (12).

3. Entraînement rotatif selon revendication 1 ou 2, caractérisé par le fait que la surface frontale libre du couvercle (2) suit un tracé incliné de la collerette (15) vers la périphérie.
